# EUROPÄISCHE PATENTSCHRIFT

(11) **EP 0 560 780 B1**
(45) Veröffentlichungstag und Bekanntmachung des Hinweises auf die Patenterteilung: **21.09.1994**
(21) Anmeldenummer: 91917798.0
(22) Anmeldetag: 22.10.1991
(51) Int. Cl.: D06B 1/14

(54) **VORRICHTUNG ZUR AUFBRINGUNG EINER BEHANDLUNGSFLÜSSIGKEIT AUF EINE LAUFENDE, INSBESONDERE TEXTILE WARENBAHN**
DEVICE FOR APPLYING A TREATMENT LIQUID TO A MOVING WEB OF MATERIAL, IN PARTICULAR A TEXTILE WEB
DISPOSITIF POUR L'APPLICATION D'UN LIQUIDE DE TRAITEMENT SUR UNE BANDE DE MATIERE DEFILANTE, EN PARTICULIER D'UNE BANDE TEXTILE

(30) Priorität: 06.12.1990 DE 4038874
(43) Veröffentlichungstag der Anmeldung: 22.09.1993
(73) Patentinhaber: Eduard Küsters Maschinenfabrik GmbH & Co. KG, 47805 Krefeld (DE)
(72) Erfinder: KADAGIES, Klaus, D-4150 Krefeld 1 (DE); KELLER, Walter, D-4156 Willich 3 (DE)
(74) Vertreter: Palgen, Peter, Dr. Dipl.-Phys.
(86) Internationale Anmeldenummer: DE9100822
(87) Internationale Veröffentlichungsnummer: WO9210603

(56) Entgegenhaltungen:
- EP-A- 0 003 790
- DE-A- 2 048 289
- FR-A- 2 126 757
- US-A- 4 607 508

## Beschreibung

Die Erfindung bezieht sich auf eine Vorrichtung der dem Oberbegriff des Anspruchs 1 entsprechenden Art.

Eine solche Vorrichtung ist aus der DE-AS 1o 78 527 und der DE-A-2 048 289 bekannt. Das mitlaufende Begrenzungselement besteht bei der bekannten Ausführungsform aus einer zweiten Trommel, die in der gleichen Höhe wie die erste Trommel angeordnet und mit dieser einen Walzspalt bildet, durch den die Warenbahn von oben nach unten hindurchgeleitet wird. Die beiden Trommeln bilden einen Zwickel, der bis zu einer bestimmten Höhe mit Behandlungsflüssigkeit gefüllt ist, die von oben aus einem Vorrat nachgeliefert wird. Die Abschlußelemente bestehen aus feststehenden Scheiben, die gegen die Stirnseiten der beiden Trommeln dichtend anliegen.

Die bekannte Ausführungsform ist nicht für alle Fälle geeignet. Damit der Walzspalt dicht ist, muß längs desselben ein gewisser Liniendruck ausgeübt werden, der die aufgetragene Flüssigkeitsmenge begrenzt und außerdem einen Angriff an der Warenbahn bedeutet, den nicht alle Warenqualitäten vertragen. Die feststehenden Abschlußelemente an den Enden des Zwickels, an denen die Trommeln vorbeigleiten, sind verschleißanfällig und müssen häufig ersetzt werden, wenn die Anordnung dicht bleiben soll.

Aus der US-PS 27 29 192 ist eine Auftragsvorrichtung bekannt, bei der die Warenbahn horizontal auf eine Trommel auf- und dann an deren Seite hinunterläuft. In dem abwärts gerichteten Bereich liegt an der Warenbahn bzw. der Trommel eine Art Rakel an, die wiederum einen Zwickel begrenzt, in welchem Behandlungsflüssigkeit steht, die auf die Warenbahn übergeht. Der Nachteil hierbei ist die nur einseitige Berührung der Warenbahn mit der Behandlungsflüssigkeit und insbesondere die Notwendigkeit, die Warenbahn an der Kante der Rakel unter Reibung entlangzuführen. Die Anlagekraft der Kante der Rakel darf einen gewissen Wert nicht unterschreiten, damit der Zwickel dicht bleibt. Nicht alle Waren vertragen eine derartige Reibung, was z.B. für Gewebe und Gewirke zutrifft.

Aus der DE-PS 29 35 413 ist eine Auftragsvorrichtung für Schaum bekannt, bei welchem die Warenbahn horizontal unten auf eine Trommel aufläuft und diese um mindestens 18o° umrundet, um oben wieder von der Trommel weggeführt zu werden. Im unteren Bereich ist durch eine schräg gegen die Trommel gerichtete Begrenzungsfläche ein Zwickel gebildet, der am unteren Ende durch einen schmalen Spalt begrenzt ist, der durch ein Rohr oder dergleichen gebildet sein kann, welches Abstand vom Umfang der Trommel beläßt. Durch diesen Spalt wird in den Zwickel eingebrachter Schaum mitgenommen, der eine dünne Schicht auf der Trommeloberfläche bildet und mitgenommen wird, bis sich die Warenbahn im unteren Bereich der Trommel von außen auf die Schaumschicht auf der Trommeloberfläche legt.

Auch bei dieser Ausführungsform ergibt sich nur ein einseitiger Auftrag. Für Behandlungsflüssigkeiten ist die Vorrichtung naturgemäß ungeeignet, weil eine Behandlungsflüssigkeit keine Gestaltfestigkeit hat und durch den Spalt am unteren Ende des Zwickels einfach herauslaufen würde.

Der Erfindung liegt die Aufgabe zugrunde, eine Vorrichtung der gattungsgemäßen Art dahin auszugestalten, daß eine Behandlungsflüssigkeit betriebssicher auch auf eine empfindliche Warenbahn aufgetragen werden kann.

Diese Aufgabe wird durch die in Anspruch 1 wiedergegebene Erfindung gelöst.

Während die beiden zusammenwirkenden Trommeln des Standes der Technik eine Formstabilität aufweisen und daher einen gewissen Liniendruck erfordern, um den Zwickel nach unten abzudichten, schmiegt sich das Band bei der Erfindung von selbst gegen die Trommel an und dichtet auf einem gewissen, wenn auch geringen Umschlingungsbereich ab, wobei es durch seine Flexibilität Ungleichmäßigkeiten der Bahn selbsttätig ausgleicht. Auch bei dem Band erfährt die Bahn keine Reibung sondern wird zwischen sich gleichmäßig bewegenden Begrenzungsflächen, nämlich der Trommel einerseits und dem Band andererseits mitgenommen, ohne daß wesentliche Relativbewegungen auftreten. Wechselnde Bahnbreiten können wegen der Flexibilität des Bandes und der sich deswegen von selbst einstellenden dichten Anlage an der Trommel außerhalb der Bahnbreite ohne weiteres bewältigt werden.

Damit die Bandspannung nicht zu hoch gewählt werden muß und dennoch eine gleichmäßige Anlage über die Bahnbreite gewährleistet ist, empfiehlt sich die Andrückung des Bandes durch ein Andrückelement nach Anspruch 2, welches gemäß Anspruch 3 einen über die Bahnbreite gleichmäßigen Druck gegen die Trommel ausüben kann, beispielsweise durch Zuhilfenahme von Druckschläuchen, wie sie in der DE-PS 29 35 413 wiedergegeben sind.

Besonders vorteilhaft ist es, wenn gemäß Anspruch 4 das Andrückelement mit dem Band mitläuft, z.B. indem es als umlaufende Rolle ausgebildet ist, die im Innern Mittel zum Durchbiegungsausgleich aufweist.

Als besonders zweckmäßig erweist sich auch die Kombination der bisher genannten Merkmale der Erfindung mit denen des Anspruchs 5. Der gegen die Trommel vorstehende Steg an den Rändern des Bandes bildet nämlich ein mitlaufendes Abschlußelement, bei welchem die Reibungsprobleme des Standes der Technik praktisch behoben sind, weil kaum noch Relativbewegungen zwischen dem Abschlußelement und der Trommel auftreten. Außer der Abdichtfunktion in Achsrichtung besitzt der Steg auch noch die Funktion, das Band in Achsrichtung ständig zu zentrieren, so daß es nicht verlaufen kann und gesonderte Mittel zur Verhinderung des Verlaufens sich erübrigen.

Im Prinzip könnte die zur Achse senkrechte Anlagefläche an der Trommel durch die Stirnseite derselben oder einen in der Nähe des Umfangs gelegenen Absatz derselben gildet sein.

Die Führung des Bandes ist jedoch besser, wenn die Anlagefläche durch eine Flanke einer an den Rändern der Trommel vorgesehenen umlaufenden Nut gebildet ist.

Insbesondere sollten der Steg und die Nut gleichen Querschnitt aufweisen (Anspruch 7), der insbesondere in der in Anspruch 8 wiedergegebenen Weise gestaltet sein kann.

Der Steg tritt beim Umlauf der Trommel und des Bandes in die Nut ein und füllt die Nut an der engsten Stelle des Zwickels vollständig aus, so daß eine gute Abdichtung gerade im Bereich der kritischsten Stelle gewährleistet ist. Die Ausbildung kann auch so getroffen sein, daß der Steg mit einer gewissen Vorspannung in der Nut sitzt, wenn diese ganz ausgefüllt ist. Durch die Keilform kann der Steg leicht wieder aus der Nut herausgelangen.

In der Zeichnung ist ein Ausführungsbeispiel der Erfindung schematisch dargestellt.
Fig. 1 ist eine Seitenansicht der Auftragsvorrichtung;
Fig. 2 ist eine Teilansicht des Zwickelbereichs in vergrößertem Maßstab;
Fig. 3 ist eine Ansicht nach der Linie III-III in Fig. 2 in erneut vergrößertem Maßstab.

Die in Fig. 1 als Ganzes mit 1oo bezeichnete Vorrichtung dient zum Auftrag einer Behandlungsflüssigkeit, beispielsweise einer Färbeflüssigkeit, auf eine Warenbahn 1, die mittels einer Umlenkrolle 2 vertikal oder im wesentlichen vertikal nach unten umgelenkt wird und etwa im Bereich 3 seitlich tangential an eine Trommel 1o mit geschlossener Oberfläche anläuft. Die Trommel 1o läuft um eine horizontale Achse 4 um und ist angetrieben. Die Warenbahn umrundet die Trommel um etwa 18o° und wird dann über eine weitere Umlenkrolle 5 nach oben und dann seitlich fortgeführt.

An der Seite der Trommel 1o ist ein endlos umlaufendes geschlossenes Band 2o aus Gummi oder Kunststoff angeordnet, welches zwischen zwei Umlenkrollen 6 und 7 aufgespannt ist, von denen die Umlenkrolle 7 angetrieben ist. Die Antriebsgeschwindigkeit des Bandes 2o entspricht der Umfangsgeschwindigkeit der Trommel 1o. Das Band liegt etwas unterhalb der Anlaufstelle 3 der Warenbahn 1 an der Trommel 1o, nämlich bei 8,tangential an der Trommel 1o an. Die Warenbahn 1 durchläuft, von oben kommend, einen Zwickel 9, in welchem Behandlungsflüssigkeit bis zu einer Füllstandshöhe 11 steht. Im oberen Teil des Zwickels 9 hat die Warenbahn 1 die Trommel 1o noch nicht erreicht. Hier steht die Behandlungsflüssigkeit also von beiden Seiten gegen die Warenbahn an.

Die Behandlungsflüssigkeit für den Zwickel 9 wird durch zwei sich quer über die Bahnbreite erstreckende Zuführrohre 12 geliefert, von denen in kurzen Abständen in einer geraden Reihe angeordnete spazierstockförmig gebogene Röhrchen 13 nach oben ausgehen, die oben nach unten abgebogen sind und die Flüssigkeit auf schrägstehende Ablaufplatten 15 abgeben, von deren unteren Rand sie in den Zwickel 9 abläuft. Auf diese Weise wird die Behandlungsflüssigkeit auch bei größerer Warenbahnbreite gleichmäßig in den Zwickel 9 abgegeben.

Dieser Punkt ist wichtig, weil der Zwickel 9 nur eine Minimalmenge an Behandlungsflüssigkeit enthält, die nach Maßgabe des Verbrauchs ständig nachgeliefert wird. Ein Ausgleich unterschiedlicher Füllstandshöhen 11 längs des Zwickels 9 ist nicht rasch genug möglich. Eine unterschiedliche Füllstandshöhe würde sich sogleich in einer unterschiedlichen Belegung der Bahn mit Behandlungsflüssigkeit in Breitenrichtung bemerkbar machen.

Im Bereich der Anlagestelle 8 ist das Band 2o von einem Abstützelement 16 in Gestalt eines Rohres hinterlagert, welches in einem Rohr 17 größeren Durchmessers angeordnet ist, welches wiederum an einer Stelle der Länge nach aufgeschnitten ist. Das Rohr 16 steht aus dem Schlitz radial nach außen vor und ist an den Rändern des Schlitzes bei 18 abgedichtet. Es kann auch drehbar gelagert sein.

Es ist eine Luftkammer 19 gebildet, und dort eingeführte Druckluft übt einen gleichmäßigen Druck D auf das Rohr 16 und damit auf das Band 2o aus.

In den Fig. 2 und 3 ist eine Weiterbildung erläutert, die in Fig. 1 nur angedeutet ist. Das Band 2o hat nämlich an beiden Längsrändern geschlossen umlaufende, von der Bandfläche nach außen hochstehende Stege 25, so daß sich ein Querschnitt des Bandes 2o in Gestalt eines niedrigen, nach außen offenen "u" ergibt. Die einander zugewandten Begrenzungsflächen 21 der Stege 25 sind in einer zur Achse der Trommel 1o senkrechten Ebene gelegen , während die äußeren Flanken 22 des Querschnitts schrägstehen, so daß sich die aus Fig. 3 ersichtliche keilförmige Gestalt ergibt.

Die seitlichen Stege 25 stehen gegen die Trommel 1o vor und greifen in am Rand der Trommel 1o angebrachte Umfangsnuten 23 derselben ein. Die zur Achse senkrechte Flanke oder Seitenfläche 21 des Steges 25 liegt an einer zur Achse der Trommel senkrechten Anlagefläche 27 an, die in dem Ausführungsbeispiel durch die entsprechende Flanke der Nut 23 gegeben ist. Der schrägen Seitenfläche 22 des Steges 25 entspricht eine entsprechend schräge Flanke 24 der Nut 23.

Der Schnitt der Fig. 3 ist an einer Stelle genommen, die vor der Stelle 3 gelegen ist, d.h. es hat die Warenbahn, wie auch aus Fig. 2 erkennbar ist, die Oberfläche der Trommel 1o noch nicht ganz erreicht. Die Warenbahn ist also, wie aus den Fig. 2 und 3 erkennbar ist, an dieser Stelle noch auf beiden Seiten von Behandlungsflüssigkeit umgeben. Bei der Fortsetzung ihres Weges jedoch läuft die Warenbahn an der Stelle 3 an die Trommel 1o an und behält diese Anlage bei. An der Stelle 8 liegt auch das Band 2o von außen an der Warenbahn 1 bzw. der Trommel 1o an. Der Spalt zu beiden Seiten der Warenbahn 1 ist dichtend verschlossen. Der Steg 25 ist an beiden Rändern des Bandes 2o ganz in die Nut 23 eingetreten, und es liegen auch die Flanken 22 und 24 dicht aneinander an. Auf diese Weise bilden die beidseitigen Stege 25 die axialen Abschlußelemente für den Zwickel 9. Die Höhe der Stege 25 bestimmt eine maximale Füllstandshöhe 11, wie aus Fig. 2 sinnfällig wird.

Zwar tritt an den Flanken 21,22 ebenfalls eine gewisse Verlagerung ein, die mit Reibung einhergeht. Der Betrag dieser Reibung ist jedoch wesentlich geringer als die Reibung des Randes der umlaufenden Trommel 1o an einem feststehenden Abschlußelement ausmachen würde.

Im Bereich der Stelle 8, an der ein Andrückelement wie das Rohr 16 mit einem Druck D von innen gegen das Band 2o wirkt, liegt das Band 2o in einem gewissen geringen Umschlingungsbereich 26 am Umfang der Trommel 1o an, der in dem Ausführungsbeispiel etwa 1o° ausmacht. Dadurch wird die Abdichtung des Zwickels 9 nach unten verbessert.

## Patentansprüche

1. Vorrichtung zur Aufbringung einer Behandlungsflüssigkeit auf eine laufende, insbesondere textile Warenbahn,
mit einer um eine horizontale Achse umlaufenden Trommel (10),
mit mindestens einer Umlenkrolle (2) für die Warenbahn (1), mittels derer die Warenbahn (1) von oben tangential seitlich an die Trommel (10) und unten um die Trommel (10) herumführbar ist,
mit einem in einer zur Achse der Trommel (10) senkrechten Ebene mitlaufenden, endlos umlaufenden, flüssigkeitsdicht geschlossenen Band (20), welches von außen in dem Bereich, in welchem die Warenbahn (1) an der Trommel (10) zur Anlage kommt, an der Warenbahn (1) anliegt und den zwischen der Trommel (10) und dem mitlaufenden Band (20) gebildeten Zwickel (9) nach unten abdichtet
und mit einer Zuführeinrichtung (12,13,15) für die Behandlungsflüssigkeit, mittels deren in dem Zwickel (9) eine bestimmte Füllstandshöhe (11) an Behandlungsflüssigkeit aufrechterhaltbar ist dadurch gekennzeichnet, daß
an den Rändern des Bandes (20) von diesem nach außen hochstehende zusammenhängende Stege (25) als seitliche Abschlußelemente vorgesehen sind die seitlich gegen eine an den Rändern der Trommel (10) vorhandene, zu deren Achse senkrechte Anlagefläche (27) anliegen und den Zwickel (9) axial abdichten.

2. Vorrichtung nach Anspruch 1, dadurch gekennzeichnet, daß die Anlagefläche (27) durch die Flanke einer an den Rändern der Trommel (10) umlaufenden Nut (23) gebildet ist.

3. Vorrichtung nach Anspruch 1 oder 2, dadurch gekennzeichnet, daß der Steg (25) und die Nut (23) gleichen Querschnitt aufweisen.

4. Vorrichtung nach einem der Ansprüche 1 bis 3, dadurch gekennzeichnet, daß der Steg (25) und die Nut (23) im Bereich der Anlagefläche (27) in einer senkrecht zur Achse der Trommel (10) verlaufenden Ebene und auf der anderen Seite derart schräg begrenzt sind, daß der Steg (25) und die Nut (23) sich gegen den Nutgrund hin keilförmig verjüngen.

5. Vorrichtung nach einem der Ansprüche 1 bis 4, dadurch gekennzeichnet, daß ein parallel zur Achse der Trommel (10) sich erstreckendes Andrückelement (16) vorgesehen ist, welches vom Innern des Bandes (20) her dieses gegen die Trommel (10) andrückt.

6. Vorrichtung nach Anspruch 5, dadurch gekennzeichnet, daß das Andrückelement (16) einen über die Breite der Warenbahn gleichmäßigen Druck (D) gegen die Trommel (10) ausübt.

7. Vorrichtung nach Anspruch 5 oder 6, dadurch gekennzeichnet, daß das Andrückelement (16) an der Berührungsstelle (8) mit dem Band (20) mitläuft.

## Claims

1. Apparatus for applying a treatment liquid to a moving web of material, more particularly textile material,
comprising a drum (10) rotating about a horizontal axis,
comprising at least one deflecting roller (2) for the web of material (1), by means of which said web (1) can be trained from above tangentially laterally against the drum (10) and around the latter at the bottom,
comprising an endlessly rotating liquid-impermeable belt (20) which follows the motion of the drum (10) in a plane perpendicular to the axis thereof and which bears against the web of material (1) from outside in the zone in which the web of material (1) comes into contact with the drum (10), and seals off at the bottom the nip (9) formed between the drum (10) and the belt (20) following its motion,
and comprising a feed means (12, 13, 15) for the treatment liquid, by which means it is possible to maintain a given level (11) of treatment liquid in the nip (9), characterised in that
connected flanges (25) extending upwardly and outwardly from the edges of the belt (20) are provided as lateral closure elements and bear laterally against a contact surface (27) provided at the edges of the drum (10) perpendicularly to the axis thereof, and seal off the nip (9) axially.

2. Apparatus according to claim 1, characterised in that the contact surface (27) is formed by the flank of a continuous groove (23) at the edges of the drum (10).

3. Apparatus according to claim 1 or 2, characterised in that the flange (25) and the groove (23) have the same cross-section.

4. Apparatus according to any one of claims 1 to 3, characterised in that the flange (25) and the groove (23) in the region of the contact surface (27) in a plane perpendicular to the axis of the drum (10) and on the other side are defined with an inclination such that the web (25) and the groove (23) taper wedge-fashion towards the groove base.

5. Apparatus according to any one of claims 1 to 4, characterised in that the a biasing element (16) extending parallel to the axis of the drum (10) is provided and presses the belt (20) against the drum (10) from the inside of the belt (20).

6. Apparatus according to claim 5, characterised in that the biasing element (16) exerts a uniform pressure (D) against the drum (10) over the width of the web of material.

7. Apparatus according to claim 5 or 6, characterised in that the biasing element (16) follows the motion of the belt (20) at the place of contact (8).

## Revendications

1. Dispositif pour appliquer un liquide de traitement sur une bande de matière défilante, en particulier d'une bande de textile :
- avec un tambour (10) tournant autour d'un axe horizontal,
- avec au moins un rouleau de renvoi (2) pour la bande de matière (1), au moyen duquel on peut faire passer la bande de matière (1) par en haut tangentiellement et latéralement sur le tambour (10) et par en bas autour du tambour (10),
- avec une bande fermée sur elle-même (20) tournant sans fin en même temps dans un plan perpendiculaire à l'axe du tambour (10), de façon étanche au liquide, bande (20) qui de l'extérieur dans la zone, dans laquelle la bande de matière (1) vient en appui sur le tambour (10), repose sur la bande de matière (1) et assure l'étanchéité vers le bas du gousset (9) formé entre le tambour (10) et la bande (20) qui défile en même temps,
- et avec un dispositif d'alimentation (12, 13, 15) pour le liquide de traitement, au moyen duquel on peut maintenir un niveau de remplissage déterminé (11) dans le gousset (9) pour le liquide de traitement,
- caractérisé en ce que sur les bords de la bande (20) sont prévues des entretoises (25) continues saillant vers l'extérieur en tant qu'éléments de fermeture latéraux, qui reposent latéralement contre une surface d'appui (27) existant sur les bords du tambour (10), perpendiculaire à son axe et assurent axialement l'étanchéité du gousset (9).

2. Dispositif selon la revendication 1, caractérisé en ce que la surface d'appui (27) est formée par les flancs d'une rainure (23) faisant le tour du tambour (10) sur les bords.

3. Dispositif selon la revendication 1 ou 2, caractérisé en ce que l'entretoise (25) et la rainure (23) présentent la même section transversale.

4. Dispositif selon l'une des revendications 1 à 3, caractérisé en ce que l'entretoise (25) et la rainure (23) sont délimités dans la zone de la surface d'appui (27) dans un plan s'étendant perpendiculairement à l'axe du tambour (10) et sur l'autre côté de façon oblique, de telle façon que l'entretoise (25) et la rainure (23) se rétrécissent en direction du fond de la rainure en formant un coin.

5. Dispositif selon l'une des revendications 1à 4, caractérisé en ce que l'on prévoit un élément de pressage (16) s'étendant parallèlement à l'axe du tambour (10), élément qui presse de l'intérieur de la bande (20) celle-ci contre le tambour (10).

6. Dispositif selon la revendication 5, caractérisé en ce que l'élément de pressage (16) exerce une pression régulière (D) contre le tambour (10) sur la largeur de la bande de matière.

7. Dispositif selon la revendication 5 ou 6, caractérisé en ce que l'élément de pressage (16) défile en même temps que la bande (20) au point de contact (8).
